# FASCICULE DE BREVET EUROPEEN

(11) **EP 0 546 975 B1**
(45) Date de publication et mention de la délivrance du brevet: **12.06.1996**
(21) Numéro de dépôt: 92460034.9
(22) Date de dépôt: 04.12.1992
(51) Int. Cl.: A62C 2/06, E06B 5/16

(54) **Chassis coupe-feu**
Trennwandrahmen zum Feuerschutz
Fire-resistant partition frame

(30) Priorité: 10.12.1991 FR 9115249
(43) Date de publication de la demande: 16.06.1993
(73) Titulaire: Stefanovic, Branislav, F-44860 Pont St.Martin (FR)
(72) Inventeur: Stefanovic, Branislav, F-44860 Pont St.Martin (FR)

(56) Documents cités:
- DE-A- 3 302 044
- DE-A- 3 715 055
- FR-A- 2 314 993
- FR-A- 2 367 180
- FR-A- 2 593 223

## Description

L'invention concerne un châssis coupe-feu de longue et très longue durée pour la protection des locaux à risques comme décrit dans DE-A-37 15 055 et formant le préambule de la revendication 1. Il existe actuellement des châssis coupe-feu d'une durée maximum de 1 H 30. Cette durée est considérée comme insuffisante par les services de sécurité incendie. Un panneau de verre, d'une épaisseur de 50mm, est maintenu latéralement par deux parcloses clippés. L'expérience a démontré que ce type d'accrochage était insuffisant. Aucun capotage d'habillage n'est prévu. En cas d'incendie, le panneau de verre se déforme en protubérance vers le feu, se dégage des parcloses qu'il déforme et tombe, cessant de remplir sa fonction de coupe feu. Ce phénomène est accentué par le type de fixation de l'ossature sur la baie maçonnée. En effet, des tiges de fixation solidarisent rigidement le châssis à la maçonnerie. De ce fait aucune dilatation n'est possible. La structure du châssis se déforme latéralement accentuant a possibilité de dégagement du panneau de verre de ses parcloses. De plus l'extension longitudinale et/ou transversale du châssis n'est pas possible. Il faut intercaler un poteau en béton entre deux châssis. Ce ou ces poteaux vont à l'encontre de la recherche esthétique de l'architecte du fait qu'ils limitent la "transparence" de la façade. Les volumes verriers à l'intérieur du châssis sont de dimensions nettement inférieures. Pour passer à une durée coupe feu de deux heures, selon ce mode de réalisation, il faudrait élargir considérablement l'épaisseur du châssis et mettre une seconde vitre très épaisse et très éloignée de la première.

Le châssis coupe-feu selon l'invention a pour objet de pallier ces inconvénients et d'accroitre la résistance au feu à plus de deux heures.

Selon un mode de réalisation préférentiel, le châssis coupe-feu suivant l'invention est décrit dans la revendication 1, partie caractérisante.

Les trois groupes verriers multicouches transparents assurant la fonction coupe feu et constituant le volume verrier, sont composés chacun d'au moins cinq vitres à trés haute résistance au feu solidarisées périphériquement chez le miroitier avec un intercalaire rigide entre chaque vitre et une lame d'air plus importante entre chaque groupe multicouches, définie par des entretoises. Ces trois groupes multicouches sont maintenus rigidement entre des profilés parclose tubulaires après interposition de bandes de fibres de céramique ou similaire très compactes coopérant avec un joint en silicone; l'extrémité des trois groupes verriers est en appui sur une première bande de matériau isolant thermiquement relativement déformable, de l'ordre de 3mm d'épaisseur, faisant fonction de compensation des écarts dimensionnels, elle-même en appui sur une plaque de répartition en matériau isolant thermique rigide de l'ordre de 5mm d'épaisseur.
La structure périphériques et les moyens internes au dit châssis, sont constitués d'au moins quatre profilés tubulaires métalliques de section rectangulaire fermée, protégés anti-corrosion, dont le grand côté est disposé verticalement. Entre ces profilés, on a disposé des barres intercalaires en matériau rigide à fort coefficient d'isolation thermique. Ces profilés et barres sont assemblés rigidement entre eux par des moyens soudés ou vissés.
Les moyens assurant une fonction de maintien rigide des groupes verriers multi-couches transparents, comportent des profilés parcloses identiques de section transversale carrée ou rectangulaire; ils sont rendus solidaires du profilé extérieur de la structure périphérique du châssis.
La fixation des profilés parcloses est rigidifiée au moyen de barrettes, en acier méplat soudées sur le profilé parclose et sur le profilé extérieur correspondant de la structure; du côté non exposé au feu, la barrette est soudée seulement sur le profilé parclose et vissée sur le profilé extérieur; pour les éléments internes de structure, les grandes barrettes sont solidarisées par soudure aux deux parcloses, soit par vis, soit par soudure au profilé extérieur de structure selon qu'elles sont démontables ou non. Le moyen, assurant une fonction de capotage esthétique des parties externes du châssis, est constitué par un premier profilé en tôle d'acier pliée sensiblement en forme de L, sa petite aile comporte un pli d'appui sur le profilé parclose correspondant.
Un second profilé de capotage est utilisé pour les parties internes de la structure du châssis. Il est réalisé en tôle d'acier pliée en forme de U dont chacun des petits côtés est identique au côté du premier profilé et comporte un pli d'appui vers l'intérieur. Les plis s'appuient chacun sur un profilé parclose.
Les moyens, assurant une fonction de réduction très importante de la température des moyens rigides de maintien des volumes verriers transparents, sont constitués par une bande de matériau à très haut coefficient d'isolation thermique, collée sur la face interne des profilés de capotage et l'étanchéité thermique entre l'extrémité des capotages et la paroi de béton est assurée par un joint de silicone.
Les moyens, assurant les fonctions: d'immobilisation du châssis dans la baie, de guidage latéral haut et bas et de libre dilatation verticale et horizontale dudit châssis dans la baie sans introduire aucune contrainte mécanique sur les volumes verriers, sont constitués chacun par une vis ou une tige engagée dans la lumière oblongue d'une plaque solidaire d'une vis de réglage et dans une chape solidaire d'une seconde vis. La tige comporte à son extrémité inférieure un moyen anti-extraction de ladite vis.
Les moyens, assurant les fonctions: d'appui du châssis en partie basse dans la baie, de guidage latéral haut et bas et de libre dilatation verticale et horizontale dudit châssis dans la baie sans introduire aucune contrainte mécanique sur les volumes verriers, sont constitués chacun par des butées d'appui inférieur et de guidage supérieur.
Les butées inférieures et supérieures sont constituées chacune par une plaque métallique solidarisée à la paroi par vis, sur laquelle est soudé un bloc parallèlépipédique d'appui sur lequel est engagée une glissière latérale en forme de U solidarisée avec la structure métallique du châssis.
Le bloc des butées inférieures est en appui sur une contre-plaque sur laquelle il peut glisser en cours de dilatation. La butée supérieure comporte un bloc nettement moins haut que le bloc d'appui assurant la fonction de patin de glissière latérale en coopération avec la glissière correspondante et ménage un espace de dilatation suffisant au châssis.

Les avantages du châssis coupe-feu selon l'invention sont les suivants:
- il assure la fonction coupe-feu de plus de deux heures;
- il permet de disposer d'un volume verrier longitudinal d'une longueur au moins double de ce qui a été essayé à ce jour;
- il assure un maintien renforcé du volume verrier;
- il permet de disposer cote-à-cote autant de châssis que le permettront les linteaux en béton précontraint à contre-flèche, d'où une grande transparence de façade;
- il assure une libre dilatation du châssis à l'intérieur de la baie de béton pour annuler les déformations transversales;
- il assure une très grande étanchéité thermique à la périphérie du panneau verrier ce qui limite considérablement les déformations du châssis;
- il réduit de façon importante l'encombrement en épaisseur par rapport à la capacité coupe feu;
- son esthétique est assurée par des parcloses encadrant les volumes verriers.

L'invention s'applique à:
- la protection des lieux collectifs de sommeil pour permettre l'évacuation complète des personnes dans les hôtels et bâtiments collectifs;
- la protection des lieux d'exposition de biens ou d'équipements de valeur;
- la protection des lieux à hauts risques recevant un nombreux public;
- la protection des locaux d'essais au feu pour les pompiers...

L'invention est décrite en détail dans le texte qui suit, en référence aux dessins annexés donnés à titre d'exemples non limitatifs, dans lesquels on a montré:
- fig.1, vue de face en élévation, une disposition de volumes verriers dans un châssis dont on a retiré les capotages;
- fig.2 et 3, le châssis en coupe transversale sans et avec des profilés intercalaires isolants thermiquement;
- fig.4 et 5, les capotages encadrant le châssis;
- fig.6, la coupe transversale du profilé parclose;
- fig.7 et 8 une coupe transversale et une coupe longitudinale du châssis;
- fig.9, une coupe transversale du châssis côté béton selon A de la fig.1;
- fig.10, une coupe tranversale d'intérieur du châssis selon B de la fig.1;
- fig.11 et 12, la fixation latérale du châssis dans la baie;
- fig.13 à 15, un moyen d'appui et de maintien transversal coulissant en partie basse du châssis dans la baie;
- fig.16 et 17, des exemples de disposition cote-à-cote de châssis selon l'invention.

Tel qu'il est représenté schématiquement à petite échelle, vu en élévation sur la fig.1 capotage enlevé, encastré dans la baie 1 d'un mur 2 en béton, le châssis coupe-feu selon l'invention est constitué d'une structure support périphérique 3 à l'intérieur de laquelle des éléments de structure 4, 5, 6, 7 coopèrent pour maintenir cinq volumes verriers 8, 9, 10, 11, 12 constituant le vitrage coupe-feu. Le grand côté de quatre d'entre eux 8, 9, 10, 11 est disposé verticalement. Le grand côté du volume 12 est disposé horizontalement. On a montré sur l'ensemble de la structure l'emplacement de barrettes 13 de renforcement des parcloses. A titre d'exemple, la longueur du vitrage inférieur 12 est de l'ordre de 2 mètres et sa hauteur de l'ordre de 0,800 m. Pour exemple, les dimensions du châssis représenté sont de l'ordre de 3m x 3m.
Ce châssis s'appuie en partie basse sur 5 butées glissières de guidage latéral 14 décrites plus loin en référence aux dessins fig.14, 15. Il est maintenu latéralement en partie haute par cinq butées glissières similaires 15 laissant un jeu largement suffisant pour permettre la libre dilatation verticale du châssis. La structure support 3 est immobilisée longitudinalement dans les butées glissières 14, 15 au moyen de trois fixations 16 montrées et décrites plus loin sur les fig.11, 12. Les extrémités des éléments 4, 5, 6, 7 sont soudées sur la structure périphérique et entre eux de façon à conférer une grande rigidité au châssis.

Les fig.2 et 3 montrent, en coupe transversale, un exemple de constitution de la structure du châssis coupe-feu. Elle comporte au moins quatre profilés tubulaires métalliques de section rectangulaire fermée, préférablement protégés anti-corrosion, dont le grand côté est disposé verticalement. Entre ces profilés, on a disposé des barres intercalaires 21 en matériau rigide à fort coefficient d'isolation thermique. Ces profilés et bares sont assemblés au moyen d'un ensemble de tiges entretoises 22 traversant en quinconce les barres 21 et soudées sur les profilés. En variante, les tiges 22 sont remplacées par des vis 23 disposées de la même façon et vissées dans des écrous-inserts 24.

La fig.4 montre, en coupe transversale, un premier profilé de capotage en tôle pliée sensiblement en forme de L. Il comporte une cornière 28 en tôle pliée soudée sur la grande aile 29, du côté de la petite aile 30, laquelle est munie d'un pli 31 s'appuyant sur le profilé parclose correspondant. Ce capotage est utilisé pour la partie périphérique de la structure.

La fig.5 montre un second profilé de capotage utilisé pour les parties internes de la structure du châssis. Il est en forme de U dont chacun des petits côtés 32 est identique au côté 30 du premier profilé et comporte un pli 31 d'appui vers l'intérieur. Les plis 31 s'appuient chacun sur un profilé parclose.

La fig.6 montre, en coupe transversale, un profilé parclose de section carrée. Ce profilé est soit en acier étiré ou fermé par soudure, ou encore en matériau composite à très grande résistance aux hautes températures.

La fig.7 montre schématiquement une coupe transversale horizontale selon A de la fig.1 du châssis coupe-feu 3. Il est encastré dans l'intérieur 1 de la baie ouverte dans la paroi 2 en béton. On voit en coupe les trois volumes verriers 8, 10, 11 qui seront décrits sur la fig.9. Ces trois volumes 8, 10, 11 sont maintenus par des éléments verticaux 35, 36 de structure périphérique et par des éléments internes 37, 38, tous identiques à la coupe de la fig.3. Les éléments de structure périphériques sont protégés par le premier profilé de capotage 39 de la fig.4. les éléments de structure internes 37, 38 sont protégés par le second profilé de capotage 40 de la fig.5. Le châssis est solidarisé à la paroi 2 par des fixations 16. Un matériau de remplissage 41 complète l'isolation thermique entre le châssis coupe-feu 3 et la paroi 2 de béton.

La fig.8 montre schématiquement une coupe transversale verticale selon B de la fig.1. Elle présente en partie basse les butées 14 d'appui et de guidage latéral de l'élément horizontal 42, du châssis 2, et en partie haute les butées 15 de guidage latéral de l'élément horizontal 43 du châssis.

La fig.9 montre en coupe transversale, le détail D des fig.7 et 8 présentant, à une échelle agrandie, l'assemblage du volume verrier 12 sur la périphérie de la structure 42 du châssis 2 et le raccordement à l'intérieur 1 de la baie 2 au moyen d'un matériau de remplissage isolant thermiquement. Il est constitué de fibres à très faible coefficient de transfert thermique. Le volume verrier 12 comporte trois groupes multicouches identiques 50, 51, 52, constitués chacun d'au moins 5 vitres 53 solidarisées périphériquement chez le miroitier, avec un intercalaire 54 entre chaque vitre.
Une lame d'air plus importante 55 sépare chaque groupe multicouches. Elle est définie par des entretoises 56. Les trois groupes multicouches 50, 51, 52 sont maintenus entre les profilés parclose 57, 58 après interposition de bandes 59, 60 de fibres de céramique ou similaires très compactes. L'extrémité des trois groupes verriers est en appui sur une première bande de matériau isolant thermiquement relativement déformable 61, de l'ordre de 3mm d'épaisseur. Elle est destinée à rattraper les écarts dimensionnels. Elle est en appui sur une plaque de répartition en matériau isolant thermique rigide 62 de l'ordre de 5mm d'épaisseur. Les profilés parcloses sont rendus solidaires de la structure périphérique 42 du châssis par des vis 64 vissées dans un insert correspondant 65 solidaire du profilé correspondant 20 de ladite structure 42. Pour éviter le basculement des profilés parcloses 57, 58, par déformation sous la poussée des groupes verriers se déformant sous l'action du feu, on a rigidifié leur assemblage au moyen de barrettes 13 en acier méplat soudées sur le profilé parclose 57 et sur le profilé 20 extérieur à la structure. Côté intérieur, la barrette est soudée seulement sur le profilé parclose; comme le profilé parclose elle est vissée sur le profilé extérieur 20 de la structure de façon à permettre l'assemblage des groupes verriers. Le profilé 39 de capotage de la fig.4 est glissé en appui sur le parclose 57 et 58 et la cornière 28 se trouve en appui sur le petit côté extérieur du profilé 20 de structure. Une bande 67, en matériau extrêmement isolant, est collée à l'intérieur du capotage et se trouve en appui sur les barrettes 13 et sur le profilé parclose. Elle coopère avec un joint silicone 68 qui parfait l'étanchéité thermique de protection au droit du profilé parclose. L'étanchéité thermique entre l'extrémité des capotages 39 et la paroi 1 de béton est assurée par un joint de silicone 74.

La fig.10 montre, en coupe transversale, le détail C des fig.7 et 8 de l'assemblage de deux volumes verriers, disposés de chaque côté d'un élément interne de structure 7 du châssis, symétriquement à celui-ci suivant un axe XX'. Les groupes verriers 50, 51, 52 sont montés de façon identique à la fig.9 sur l'élément 7. On a protégé thermiquement les parcloses 57 et 69 au moyen d'un profilé de capotage 40 fig.5, glissé sur ces parcloses. On a collé, sur la face intérieure de ces capotages, une bande de matériau 67 très isolant thermiquement. Les parcloses 57, 69 et 58, 70 sont rigidifiés par des barrettes 71, 72 soudées. Du côté démontable, les parcloses et les barrettes sont assemblés par vis sur le profilé extérieur 20 de la structure 7.

Les fig.11 et 12 montrent un exemple de moyen assurant à la fois la fonction d'immobilisation du châssis 3, dans la baie, par l'un de ses montants verticaux ainsi que la libre dilatation verticale dudit châssis. Le châssis est équipé de trois tiges filetées de règlage 75 vissées chacune dans un écrou-insert 76 et bloquée en position par un contre-écrou 77 sur le châssis. La tige 75 est soudée sur une plaque 78 munie d'une lumière oblongue 79 permettant le rattrapage des écarts de positionnement d'une vis verticale 80 engagée dans la lumière 79 et dans le trou correspondant d'une chape 81. Cette chape se prolongeant par une tige 82 scellée dans la paroi 2 de la baie, ou vissée dans une cheville. La vis verticale 80 est munie d'un écrou 84 et d'un contre-écrou 85 disposés à une distance 86 permettant la libre dilatation verticale du châssis. Comme le châssis coupe-feu n'est fixé que d'un seul côté, il peut se dilater librement dans le sens horizontal en coulissant dans les butées glissières inférieures 14 et supérieures 15 fig.1 et 13 à 16. La vis 80 peut être remplacée par une simple tige comportant une tête d'appui et les écrou et contre-écrous peuvent être remplacés par un clip ou une simple goupille.

On a montré sur les fig. 13 à 15 les butées glissières inférieures 14 et supérieures 15. La butée inférieure 13 est constituée d'une plaque d'appui métallique 90, solidarisée à la paroi 2 par deux vis 91. Un bloc parallèlépipédique 92 est soudé sur cette plaque. Une glissière latérale 93, tôle pliée en forme de U est solidarisée sur la structure métallique du châssis 3 au moyen de vis 94 ou de soudures. Elle est engagée sur le bloc 92 faisant fonction de patin. Ce bloc 92 est en appui sur une contre-plaque 95, disposée dans la glissière 93, sur laquelle il peut glisser en cours de dilatation. La butée supérieure 15, fig.15, est identique à la butée 14, mais son bloc 96 est nettement moins haut que le bloc 92. Il fait uniquement fonction de glissière latérale et laisse libre un espace de dilatation du châssis.

Sur la fig.16, on a montré schématiquement deux châssis 98, 99 disposés cote-à-cote dans une baie. Seul le châssis 98 est solidarisé à la paroi de béton par des fixation 100. Les espaces 101 et 102 entre les châssis et la baie, ainsi que les autres espaces périphériques, sont remplis par un matelas de fibres 41 très isolantes thermiquement.

Sur la fig.17 on a montré schématiquement trois châssis 98, 99, 105 cote-à-cote dans la même baie. Ils sont montés de la même façon que ceux de la fig.17. La limite du nombre de châssis selon l'invention est celle de la longueur de baie qu'il est possible de réaliser avec une flèche minimale, par exemple avec des linteaux en béton précontraint à contre-flèche.

## Revendications

1. Châssis coupe-feu de longue durée comportant une structure périphérique de maintien d'au moins un panneau de verre; ladite structure est munie de moyens de fixation dans la baie, ledit châssis est constitué:
- de moyens (57, 58-69, 70) assurant une fonction de maintien rigide des moyens multi-couches transparents,
- de moyens périphériques et des moyens internes au châssis, assurant une fonction de structure support très rigide des trois groupes multicouches assurant la fonction coupe-feu,
- de moyens (60, 68-61, 62) assurant une fonction d'isolation thermique entre les moyens multi-couches transparents, les moyens de maintien de ceux-ci et la structure support,
- de moyens (21) assurant une fonction d'isolation thermique entre les éléments (20) constitutifs de la structure support,
- d'un moyen (41) assurant des fonctions: d'isolation thermique, de remplissage d'espaces intermédiaires, de rattrapage de jeux entre le châssis et la paroi de béton,
- de moyens (39, 40) assurant une fonction de capotage esthétique des parties internes et externes du châssis,
- de moyens (67, 68) assurant une fonction de réduction très importante de la température des moyens rigides de maintien des moyens multi-couches transparents et leur structure support,
caractérisé en ce que ledit châssis est aussi constitué:
- d'au moins trois groupes de moyens multi-couches transparents (50, 51, 52), résistants à des températures supérieures à 1.000 degrés, séparés par une succession de lames d'air, assurant une fonction coupe feu supérieure à deux heures,
- de moyens assurant des fonctions: d'immobilisation du châssis dans la baie, d'appui en partie basse, de guidage latéral haut et bas et de libre dilatation verticale et horizontale dudit châssis dans la baie sans introduire aucune contrainte mécanique sur les volumes verriers.
- d'un moyen (41) assurant des fonctions d'isolation thermique, de remplissage d'espaces intermédiaires, de rattrapage de jeux entre les châssis (101, 106) et le compensateur de dilatation verticale et horizontale du châssis.

2. Châssis coupe-feu selon la revendication 1, caractérisé en ce que les trois groupes multicouches (50, 51, 52) de moyens transparents assurant la fonction coupe feu et constituant le volume verrier (12), sont composés chacun d'au moins cinq vitres (53) solidarisées périphériquement chez le miroitier avec un intercalaire (54) entre chaque vitre et une lame d'air importante (55) entre chaque groupe multicouches définie par des entretoises (56).

3. Châssis coupe-feu selon les revendication 1 et 2, caractérisé en ce que les trois groupes multicouches (50, 51, 52) sont maintenus rigidement entre des profilés parclose (57, 58-69, 70)) après interposition de bandes (59, 60) de fibres de céramique ou similaire très compactes coopérant avec un joint en silicone (68), en ce que l'extrémité des trois groupes verriers est en appui sur une première bande de matériau isolant thermiquement relativement déformable (61), de l'ordre de 3mm d'épaisseur, faisant fonction de rattrapage des écarts dimensionnels, elle-même en appui sur une plaque de répartition en matériau isolant thermique rigide (62) de l'ordre de 5mm d'épaisseur.

4. Châssis coupe-feu selon la revendication 1, caractérisé en ce que les moyens périphériques et les moyens internes au dit châssis, assurant une fonction de structure support très rigides des moyens assurant la fonction coupe-feu, sont constitués d'au moins quatre profilés tubulaires métalliques (20) de section rectangulaire fermée, protégés anti-corrosion, dont le grand côté est disposé verticalement, en ce qu'entre ces profilés, on a disposé des barres intercalaires (21) en matériau rigide à fort coefficient d'isolation thermique, en ce que ces profilés (20) et barres (21) sont assemblés rigidement entre eux par des moyens (22, 23, 24).

5. Châssis coupe-feu selon les revendications 1, 2 et 4 caractérisé en ce que les moyens, assurant une fonction de maintien rigide des groupes verriers multi-couches transparents (50, 51, 52), comportent des profilés parcloses identiques (57, 58, 69, 70) de section transversale carrée ou rectangulaire, ils sont rendus solidaires du profilé extérieur (20) de la structure périphérique du châssis, en ce que la fixation des profilés parcloses (57, 58- 69, 70) est rigidifiée au moyen de barrettes (13, 71) en acier méplat soudées sur le profilé parclose et sur le profilé extérieur correspondant de la structure, en ce que du côté non exposé au feu, la barrette est soudée seulement sur le profilé parclose et vissée sur le profilé extérieur (20) de la structure, en ce que pour les éléments internes de structure, les grandes barrettes (71) sont solidarisées de même par soudure aux deux parcloses non démontables et à la structure et par vis sur le profilé extérieur (20) de structure du côté démontable.

6. Châssis coupe-feu selon les revendications 1, 2 et 5 caractérisé en ce que le moyen, assurant une fonction de capotage esthétique des parties externes du châssis, est constitué par un premier profilé (29) en tôle d'acier pliée sensiblement en forme de L, comportant une cornière (28) en tôle pliée, soudée sur la grande aile du côté de la petite aile (30) dudit profilé en L,
laquelle comporte un pli d'appui (31) sur le profilé parclose correspondant.

7. Châssis coupe-feu selon les revendications 1, 2 et 5, caractérisé en ce qu'un second profilé de capotage (40), utilisé pour les parties internes de la structure du châssis, est réalisé en tôle d'acier pliée en forme de U dont chacun des petits côtés (32) est identique au côté (30) du premier profilé et comporte un pli (31) d'appui vers l'intérieur, en ce que les plis (31) s'appuient chacun sur un profilé parclose (57, 69-58, 70).

8. Châssis coupe-feu selon les revendications 1, 6 et 7, caractérisé en ce que les moyens assurant une fonction de réduction très importante de la température des moyens rigides de maintien des moyens multi-couches transparents et leur structure support, sont constitués par une bande (67) de matériau à très haut coefficient d'isolation thermique, collée sur la face interne des profilés de capotage (39, 40) interposée entre lesdits profilés (39, 40), les parcloses (57, 58-69, 70) et barrettes (13, 71), en ce que l'étanchéité thermique entre l'extrémité des capotages (39) et la paroi (1) de béton est assurée par un joint de silicone (74).

9. Châssis coupe-feu selon les revendications 1 et 4, caractérisé en ce que les moyens assurant les fonctions: d'immobilisation du châssis dans la baie, de guidage latéral haut et bas et de libre dilatation verticale et horizontale dudit châssis dans la baie sans introduire aucune contrainte mécanique sur les volumes verriers, sont constitués chacun par une vis (80) ou une tige engagée dans la lumière oblongue (79) d'une plaque 78 solidaire d'une vis de réglage (75) et dans une chape (81) solidaire d'une seconde vis (82), en ce que la tige (80) comporte à son extrémité inférieure un moyen anti-extraction de ladite vis.

10. Châssis coupe-feu selon les revendications 1 et 4 caractérisé en ce que les moyens assurant les fonctions: d'appui du châssis en partie basse dans la baie, de guidage latéral haut et bas et de libre dilatation verticale et horizontale dudit châssis dans la baie sans introduire aucune contrainte mécanique sur les volumes verriers, sont constitués chacun par des butées d'appui inférieure (14) et de guidage supérieure (15), en ce que la butée inférieure est constituée d'une plaque métallique (90), solidarisée à la paroi (2), en ce qu'un bloc parallèlépipédique d'appui (92) est soudé sur ladite plaque (90), en ce qu'une glissière latérale (93) en forme de U solidarisée avec la structure métallique du châssis (3), est engagée et en appui sur ledit bloc (92) par l'intermédiaire d'une plaque de glissement (95), en ce que la butée supérieure (15) comporte un bloc (96), nettement moins haut que le bloc (92), assurant uniquement la fonction de patin d'une glissière latérale (93) et laisse libre un espace de dilatation suffisant.

## Claims

1. Long-lasting fire-arresting glazed frame incorporating a peripheral holding structure for one glazed panel at least, the said structure being équipped with fixing arrangements into the bay, it being stressed that the said frame also consists of:
- at least three transparent multi-layer panels (50,51,52) capable of withstanding temperatures in excess of 1000°C, separated by successive air graps, ensuring a fire arresting function in excess of two hours.
- peripheral arrangements and internal frame arrangements standing as a highly rigid supporting structure for the three multi-layer panels ensuring the fire arresting function.
- arrangements (60,68-61,62) ensuring thermal insulation between the transparent multi-layer panels, and the arrangements holding the said panels and the supporting structure.
- arrangements (21) ensuring a thermal insulating function between the constituting elements (20) of the supporting structure.
- a system (41) ensuring the functions of thermal insulation, filler of intermediate gaps, and play compensation between the frame and concrete wall.
- arrangements (39,40) ensuring the function of aesthetical molding of the internal and external parts of the frame.
- systems (67,68) ensuring very important reduction of the temperature of the rigid elements holding the transparent multi-layer panels and their supporting structure.
- arrangements ensuring the following functions: immobilization of the frame in the bay, support at bottom section, top and bottom lateral guiding, free vertical and horizontal expansion of the said frame in the bay without generating any mechanical stresses in the glazed volumes.
- a system (41) ensuring the functions of thermal insulation, filler of intermediate gaps, play compensation between the frames (101,106) and frame vertical and horizontal expansion compensator.

2. Fire arresting glazed frame as per patent claim n° 1, characterized by the fact that the three transparent multi-layer panels (50,51,52) ensuring the fire arresting function and constituting the glazed volume (12), each consist of at least five panes of glass (53) bonded together at the periphery at the glass factory with an intercalary sheet (54) fitted between the successive panes and a wide air gap (55) between the successive multi-layer panels, delineated by a spacer (56).

3. Fire arresting glazed frame as per patent claims n°1 and 2, characterized by the fact that the three multi-layer panels (50,51,52) are rigidly held between clamping profiles (57,58-69,70) after interposition of highly compact ceramic fiber strips (59,60) or equivalent material associated with a silicon seal; that the extremity of the three glazed panels bears onto a first strip of fairly deformable heat insulating material (61), 3mm thick or so, standing as dimensional deviation compensator, itself bearing onto a distribution plate made of rigid heat insulated material (62) 5mm thick or so.

4. Fire arresting glazed frame as per patent claim N°1, characterized by the fact that the peripheral ant internal arrangements of the said frame, standing as highly rigid supporting structure for the elements ensuring the fire arresting function, consist of a least four tubular metal profiles (20) featuring an enclosed rectangular sectional area, protected by an anti-corrosion coating, the larger side of which is arranged vertically; that between the said profiles, intermediate bars (21) made of rigid material featuring a high heat insulation coefficient are interposed between the said profiles; and that the said profiles (20) and bars (21) are rigidly assembled together by fixing arrangements (22,23,24).

5. Fire arresting glazed frame as per patent claims N°1, 2 and 4, characterized by the fact that the arrangements ensuring rigid holding of the transparent multi-layer panels (50,51,52) are equipped with identical clamping profiles (57,58,69,70) of square or rectangular transverse sectional area and are secured to the external profile (20) of the frame peripheral structure; that the fixing system of the clamping profiles (57,58-69,70) is rigidified by means of steel flat bars (13,71) welded to the clamping profile and to the corresponding external profile of the structure; that on the side not exposed to fire, the bar is only welded to the clamping profile, and screwed to the external profile (20) of the structure; that for the internal structural elements, the longer bars (71) are indentically welded to the two fixed clamping profiles and to the structure, and screwed to the external structural profile (20) on the removable side.

6. Fire arresting glazed frame as per patent claims N° 1,2 and 5 characterized by the fact that the arrangement, ensuring a function of aesthetical molding of frame external parts, consists of a first profile (29) made of bent plate angle bar, welded to the larger flange on smaller flange side (30) of the said "L" profile, incorporating a bend (31) bearing onto the corresponding clamping profile.

7. Fire arresting glazed frame as per patent claims N°1,2 and 5 characterized by the fact that a second molding profile (40) used for the internal parts of frame structure, is made of "U" shape bent steel plate, each of the smaller sides of which (32) is identical to the side (30) of the first profile and incorporates an internal bearing bend (32), and that the bends (32) each bear onto a clamping profile (57,69-58,70)

8. Fire arresting glazed frame as per patent claims n° 1,6 and 7 characterized by the fact that the arrangements ensuring very significant reduction of the temperature of the rigid elements holding the transparent multi-layer panels and their supporting structure, consist of a strip of material (67) featuring a very high heat insulation coefficient, bonded to the internal face of the molding profiles (39,40) interposed between the said profiles (39,40) and small bars (13,71); that thermal tightness between the end of the molding profiles (39) and the concrete wall (1) is ensured by a silicon seal (74)

9. Fire arresting glazed frame as per patent claims 1 and 4, characterized by the fact that the arrangements ensuring the following functions: immobilization of the frame into the bay, top and bottom lateral guiding, and free vertical and horizontal expansion of the said frame in the bay without generating any mechanical stresses in the glazed volumes, each consist of a screw (80) or a rod engaged into the oblong aperture (79) of a plate (78) made integral with an adjusting screw (75) and into a clevis (81) made integral with a second screw (82); that the rod (80) is provided at its lower end with a system holding the said screw captive

10. Fire arresting glazed frame as per patent claims n° 1 and 4, characterized by the fact that the arrangements ensuring the following functions: bottom support of the frame in the bay, top and bottom lateral guiding, free vertical and horizontal expansion of the said frame in the bay without inducing any mechanical stresses in the glazed volumes, each consist of bottom bearing stop pieces (14) and top stop pieces (15); the bottom stop piece consist of a metal plate (90) secured to the wall (2); that parallelepiped shaped bearing block (92) is welded to the said plate (90); that a "U" shaped lateral slide (93) secured to the metal strcture of the frame (3) is engaged into and bears onto the sais block (92) through a slide plate (95); that the top stop piece (15) incorporates a block (96) of definitely lesser height than block (92) exclusively standing as a pad for a lateral slide (93) managing sufficient space for free expansion.

## Patentansprüche

1. Langzeit-Brandschutz-Tragkonstruktion, bestehend aus einer tragenden Rahmenstruktur mit mindestens einer Glasfläche. Diese Struktur ist mit Befestigungsmitteln zur Befestigung in der Maueröffnung versehen. Die Tragkonstruktion ist folgendermassen aufgebaut:
- mindestens drei mehrschichtige, transparente Materialgruppen (50,51,52), die bis zu Temperaturen von über 1000°C feuerfest sind, und untereinander durch mehrere Luftraüme getrennt sind, die einen Brandschutz von mehr als zwei Stunden garantieren.
- Mittel (57,58-69,70), die einen festen Halt der mehrschichtigen, transparenten Gruppen garantieren.
- Rahmen und interne Struktur der Tragkonstruktion, die eine sehr feste Tragestruktur der drei mehrschichtigen Gruppen, die die Brandschutzfunktion erfüllen, ergeben.
- Mittel (60,68-61,62) die eine thermoisolierende Funktion zwischen den transparenten, mehrschichtigen Gruppen, deren Tragekonstruktion und Tragestruktur erfüllen.
- Mittel (21) die eine thermosolierende Funktion zwischen den Elementen (20) die die Tragestruktur darstellen, erfüllen.
- Mittel (41) das die folgenden Funktionen erfüllt: thermoisolierung, Füllung der Zwischenplätze, Abstandausgleichung zwischen Tragkonstruktion und Betonwand.
- Mittel (39,40) die die Funktion der ästhetischen Verkleidung der internen und externen Teile der Tragkonstruktion erfüllen.
- Mittel (67,68) die die Funktion einer erheblichen temperatursenkung der starren Trageteile der mehrschichtigen, transparenten Gruppen und ihrer Tragestruktur erfüllen.
- Mittel, die folgende Funktionen erfüllen: immobilisierung der Tragkonstruktion in der Maueröffnung Halt im unteren Teil, seitliche untere und obere Führung und freie vertikale und horizontale Ausdehnung der Tragkonstruktion in der Maueröffnung, ohne dass irgendein mechanischer Druck auf die Glasflächen ausgeübt wird.
- Mittel (41) das die folgenden Funktionen erfüllt: thermoisolierung, Füllung der Zwischenplätze, Abstandsausgleichung zwischen den Tragkonstruktionen (101,106) und der vertikalen und horizontalen Ausdehnungsaufnahme der Tragkonstruktion.

2. Brandschutz-Tragkonstruktion laut Anspruch 1, hierdurch gekennzeichnet, dass die drei mehrschichtigen Gruppen (50,51,52) transparente Mittel sind, die eine Branschutzfunktion erfüllen und die Glasfläche (12) darstellen. Sie bestehen jeweils aus mindestens fünf Scheiben (53) die in der Glasfabrik rundum miteinander durch Abstandshalter (54) zwischen jeder Scheibe und einer grösseren Luftschicht (55) zwischen jeder mehrschichtigen Gruppe, deren Breite durch Stege (56) definiert wird, verbunden sind.

3. Brandschutz-Tragkonstruktion laut Ansprüchen 1 und 2, dadurch gekennzeichnet, dass die drei mehrschchtigen Gruppen (50,51,52) nach Einbringen von sehr kompakten Schichten (59,60) aus Keramikfasern oder ähnlichem, in Verbindung mit einer Silikonfuge (68), fest zwischen Deckleistenprofilen gehalten werden (57,58-69,70) dadurch gekennzeichnet, dass die Aussenseiten der drei Glasgruppen auf einer ersten Schicht thermoisolierendem Material, das relativ verformbar ist (61) mit einer Dicke von ca. 3mm, aufliegen. Dieses Material erfüllt eine Ausgleichsfunktion der Massunterschiede und liegt selbst auf einer Verteilerplatte aus thermoisolierendem, starrem Material (62) mit einer Dicke von ca. 5mm, auf.

4. Brandschutz-Tragkonstruktion laut Anspruch 1, dadurch gekennzeichnet, dass der Rahmen und die internen Mittel der Tragkonstruktion eine sehr starke Tragfunktion der Brandschutzmittel, erfüllen. Sie bestehen aus mindestens vier mettallischen, rotgeschützten Hohlprofilen (20) mit geschlossenem, rechteckigen Querschnitt aus starrem Material mit hohem thermoisolierenden Koeffizienten, deren lange Seiten vertikal angeordnet sind. Sie sind dadurch gekennzeichnet, dass zwischen diesen Profilen Abstandshalter (21) aus starrem Material mit hohem thermoisolierenden Koeffizienten angebracht werden, dadurch gekennzeichnet, dass diese Profile (20) und Stege (21) fest miteinander durch diese Mittel (22,23,24) verbunden sind.

5. Brandschutz-Tragkonstruktion laut Ansprüchen 1, 2 und 4 dadurch gekennzeichnet, dass die Mittel, die die Tragefunktion der mehrschichtigen, transparenten Glasgruppen (50,51,52) erfüllen, identische Deckleistenprofile (57,58,69,70) mit quadratischem oder rechteckigen Querschnitt aufweisen und diese mit dem Aussenprofil (20) der Rahmenstruktur der Tragkonstruktion verbunden sind, dadurch gekennzeichnet, dass die Befestigung der Deckleistenprofile (57,58-69,70) mit Hilfe von Stegen (13,71) aus halbflachem Stahl, die auf das Deckleistenprofil und auf das entsprechende Aussenprofil der Struktur geschweisst sind, verstärkt sind, dadurch gekennzeichnet, dass dieser Steg auf der nicht dem Feuer ausgesetzten Seite nur mit dem Deckleistenprofile verschweisst ist und mit dem Aussenprofil (20) der Struktur verschraubt ist, dadurch gekennzeichnet, dass die internen Elemente der Struktur, die grossen Stege (71) ausserdem durch Verschweissen mit den beiden nicht-demontierbaren Deckleisten und der Struktur, und durch Schrauben mit dem Aussenprofil (20) der Struktur auf der demontierbaren Seite verbunden sind.

6. Brandschutz-Tragkonstruktion laut Ansprüchen 1, 2 und 5 dadurch gekennzeichnet, dass das Mittel, das die Funktion der esthetischen Verkleidung der externen Teile der Tragkonstruktion erfüllt aus einem ersten, in L-Form gekantetem Stahlblech-Profil (29) besteht, das einen Winkel (28) aus gekantetem Blech aufweist, der auf die lange Seite, auf der Seite der kleinen Seite (30) des L-Profils geschweisst ist, welches einen Auflagewinkel (31) auf dem entsprechenden Deckleistenprofil aufweist.

7. Brandschutz-Tragkonstruktion laut Ansprüchen 1, 2 und 5 dadurch gekennzeichnet, dass ein zweites Verkleidungsprofil (40) für die internen Teile der Tragkonstruktion verwendet wird. Es besteht aus einem U- Winkelprofil aus Stahl, dessen kleine Seiten (32) mit der Seite (30) des ersten Profils identisch sind und einen Auflagewinkel (31) nach innen aufweisen, dadurch gekennzeichnet, dass die Winkel (31) jeweils auf einem Deckleistenprofil (57,58-69,70) aufliegen.

8. Brandschutz-Tragkonstruktion laut Ansprüchen 1, 6 und 7 dadurch gekennzeichnet, dass die Mittel, die die Funktion einer sehr grossen Temperaturminderung der starren Trageteile der mehrschichtigen, transparenten Scheibengruppen und ihrer Tragestruktur erfüllen, aus einer Schicht (67) Material mit sehr hohem thermoisolierendem Koeffizienten bestehen, die auf die Innenseite der Verkleidungsprofile (39,40) geklebt wird und die zwischen diesen Profilen (39,40), den Deckleisten (57,58-69,70) und Stegen (13,71) einggefügt wird, dadurch gekennzeichnet, dass die Thermodichtheit zwischen den Aussenseiten der Verkleidungen (39) und der Betonwand (1) durch eine Silikonfuge (74) garantiert wird.

9. Brandschutz-Tragkonstruktion laut Ansprüchen 1 und 4, dadurch gekennzeichnet, dass die Mittel, die folgende Funktionen erfüllen: immobilisierung der Tragkonstruktion in der Maueröffnung, seitliche obere und untere Führung and freie vertikale und horizontale Ausdehung der Tragkonstruktion in der Maueröffnung, ohne jeglichen mechanischen Druck auf die Glasflächen auszuüben, aus jeweils einer Schraube (80) oder einem Steg bestehen, die in den längen Schlitz (79) einer Platte (78) mit Stellschraube (75) ind in eine Abdeckung (81) eingefügt werden, wobei die Abdeckung ihrerseits mit einer zweiten Schraube (82) befestigt ist, dadurch gekennzeichnet, dass der Steg (80) an seinem unteren Ende ein Mittel zum Halt dieser Schraube aufweist.

10. Branschutz-Tragkonstruktion laut Ansprüchen 1 und 4, dadurch gekennzeichnet, dass die Mittel, die folgende Funktionen erfüllen: Halt der Tragkonstruktion im untere Teil in der Maueröffnung, seitliche obere und untere Führung und freie vertikale und horizontale Ausdehnung der Tragkonstruktion, ohne jeglichen mechanischen Druck auf die Glasflächen auzuüben, aus jeweils unteren Anschlägen (14) und oberen Führung (15) bestehen, dadurch gekennzeichnet, dass der untere Anschlag aus einer Metallplatte (90) besteht, die mit der Wand (2) verbunden ist, dadurch gekennzeichnet, dass ein rautenförmiger Stützblock (92) auf diese Platte (90) geschweisst ist, dadurch gekennzeichnet, dass eine seitliche Gleitschiene (93) in U-Form, die mit der Metallstruktur der Tragkonstruktion (3) verbunden ist, sich über eine Gleitplatte (95) in diesem Block (92) befindet und auf ihm aufliegt, dadurch gekennzeichnet, dass der obere Anschlag (15) einen Block (96) aufweist, der sehr viel niedriger ist als der Block (92) und nur eine Gleitschuhfunktion in einer seitlichen Gleitschiene (93) erfüllt und ausreichenden Platz zur Ausdehnung lässt.
